# FASCICULE DE BREVET EUROPEEN

(11) **EP 3 708 510 B1**
(45) Date de publication et mention de la délivrance du brevet: **28.06.2023**
(21) Numéro de dépôt: 20160867.6
(22) Date de dépôt: 04.03.2020
(51) Int. Cl.: B65D 30/08, B65D 30/20, B31B 70/60, B31B 170/20, B31B 155/00

(54) **SAC D'EMBALLAGE ET PROCEDE DE FABRICATION EN CONTINU D'UNE PLURALITE DE SACS DE CE TYPE**
VERPACKUNGSBEUTEL UND VERFAHREN FÜR DIE KONTINUIERLICHE HERSTELLUNG VON SOLCHEN BEUTELN
PACKAGING BAG AND PROCESS FOR THE CONTINUOUS MANUFACTURE OF A PLURALITY OF BAGS OF THIS TYPE

(30) Priorité: 13.03.2019 FR 1902548; 03.04.2019 FR 1903577
(43) Date de publication de la demande: 16.09.2020
(73) Titulaire: Coveris Flexibles France, 43290 Montfaucon en Velay (FR)
(72) Inventeur: LANGELIER, Philipe, 43120 MONISTROL-SUR-LOIRE (FR)
(74) Mandataire: Cabinet Laurent & Charras

(56) Documents cités:
- DE-A1- 1 586 521
- DE-A1- 3 034 955
- GB-A- 911 874
- JP-U- S62 143 638
- US-A1- 2012 111 860

## Description

### DOMAINE TECHNIQUE

L'invention se rattache au secteur technique des sacs d' emballage de produits alimentaires.

Plus particulièrement l'invention trouve une application avantageuse dans le domaine des sacs en matière flexible, notamment obtenus à partir d'une bande d'un film d'épaisseur inférieure à 250 µm, environ.

L'invention concerne plus particulièrement un sac d'emballage du type précité, dont le recyclage est facilité, ainsi qu'un procédé de fabrication en continu d'une pluralité de sacs d'emballage de ce type.

### ART ANTÉRIEUR

Il est connu de l'art antérieur un sac d'emballage comprenant une paroi avant et une paroi arrière, éventuellement reliées par des soufflets, un fond, et une ouverture de remplissage.

Ce type de sac est généralement réalisé en continu, à partir d'un film en matière plastique, tel que du polyéthylène, éventuellement complexé avec d'autres matériaux.

Lors de sa fabrication, et d'une manière connue, le film en matière plastique est soumis en continu à des opérations successives de pliage et de soudage, ou collage, ou autre pour réaliser les différentes parties constitutives du sac.

L'inconvénient de l'art antérieur réside principalement dans la difficulté à recycler ce type de sac d'emballage, tout en permettant de répondre à d'autres contraintes, telles que la conservation des produits emballés dans le sac, la communication commerciale visuelle présente sur les parois externes du sac, le remplissage, etc.

Il est connu le document DE1586521 qui décrit le préambule de la revendication 1.

### EXPOSE DE L'INVENTION

L'un des buts de l'invention est donc de remédier aux problèmes précités en fournissant un sac d'emballage dont le recyclage est facilité, tout en permettant de répondre d'une manière optimale aux contraintes de l'application désirée.

A cet effet, il a été mis au point un sac d'emballage selon la revendication 1 comprenant, d'une manière connue, un sac externe comprenant une paroi avant et une paroi arrière, reliées par des soufflets, un fond, et une ouverture de remplissage.

Selon l'invention, le sac d'emballage comprend également un sac interne comprenant lui aussi au moins, une paroi avant et une paroi arrière, reliées par des soufflets, un fond, et une ouverture de remplissage. Les sacs interne et externe sont attachés l'un à l'autre, au moins au niveau de leur ouverture de remplissage, par des moyens d'attache temporaire. Les parois avant et arrière, du sac interne sont superposées avec les parois avant et arrière du sac externe, et les soufflets des sacs externe et interne sont superposés et imbriqués les uns dans les autres.

De cette manière, le sac interne peut présenter des caractéristiques et propriétés adaptées à l'application désirée, tandis que le sac externe peut présenter d'autres caractéristiques et propriétés pour être utilisé, par exemple, à des fins de communication commerciale, notamment par impression de sa surface externe.

Il ressort de ce qui précède qu'après avoir utilisé le sac, il est possible de détacher les sacs interne et externe pour les traiter et recycler séparément.

Les sacs interne et externe sont attachés l'un à l'autre par toute technique appropriée et, par exemple, par collage, soudage localisé, ou complexage localisé. L'essentiel réside dans le fait qu'un utilisateur, après utilisation, peut détacher et séparer manuellement les sacs interne et externe l'un de l'autre, en vue de leur recyclage séparé.

Les sacs interne et externe sont attachés l'un à l'autre au moins au niveau de leur ouverture de remplissage, mais peuvent également être attachés l'un à l'autre au niveau de leur fond, ou de leurs parois avant et arrière, par exemple en leur milieu, sur leurs bordures, etc.

Selon l'application désirée, les sacs interne et externe peuvent être chacun réalisé à partir d'un unique film, et peuvent par exemple être réalisés dans des matières identiques ou différentes. Les sacs interne et externe peuvent également chacun être constitué par un film multicouche, sans sortir du cadre de l'invention.

Selon l'invention les sacs externe et interne présentent des fonds plats repliés ensemble et collés sur la paroi avant ou arrière du sac externe par l'intermédiaire d'une bande rapportée.

Dans cette configuration, la bande rapportée peut comprendre des moyens de découpe ou de déchirement pour libérer les fonds repliés et faciliter la séparation des sacs interne et externe.

L'invention concerne également un procédé de fabrication en continu d'une pluralité de sacs d'emballage de ce type selon la revendication 6, dans lequel les sacs d'emballage sont réalisés en continu à partir d'une première bande d'un film destiné à former les sacs externes sur laquelle est positionnée une seule deuxième bande d'un film destiné à former les sacs internes, la deuxième bande étant attachée à la première bande avec des moyens d'attache temporaire positionnés sur des zones des première et deuxième bandes destinées à être positionnées aux niveaux des ouvertures de remplissage des sacs interne et externe, les première et deuxième bandes subissent ensuite des opérations successives de pliage, de soudage, et de coupe pour former les sacs d'emballage.

La deuxième bande est déroulée en continue et positionnée et attachée sur la première bande.

Selon une technique particulière, pendant les opérations successives de pliage, les bords longitudinaux de la deuxième bande sont repliés l'un vers l'autre et fixés ensemble, et les bords longitudinaux de la première bande sont repliés l'un vers l'autre et fixés ensemble, pour définir les parois avant et arrière des sacs interne et externe.

Afin de faciliter l'opération de fixation des bords longitudinaux desdites première et deuxième bandes, la deuxième bande est, par exemple, positionnées sur la première bande avec un décalage latéral de sorte à faciliter l'opération de fixation des bords longitudinaux entre eux desdites première et deuxième bandes. En effet, lors du repliage, l'un des bords longitudinaux de la deuxième bande vient en chevauchement du bord longitudinal opposé, et l'un des bords longitudinaux de la première bande vient en chevauchement du bord longitudinal opposé.

Par ailleurs, pour fermer le fond des sacs interne et externe préalablement conformés et agencés l'un dans l'autre, le procédé comprend une étape consistant à replier ensemble les fonds des sacs interne et externe et à les coller sur la paroi avant ou arrière du sac externe par l'intermédiaire d'une bande rapportée.

### DESCRIPTION DES FIGURES

D'autres avantages et caractéristiques de l'invention ressortiront mieux de la description qui va suivre, donnée à titre d'exemple non limitatif, à partir des figures annexées dans lesquelles :
La figure 1 est une représentation illustrant, en perspective, un sac d'emballage;
La figure 2 est une représentation illustrant en détail les ouvertures des sacs interne et externe ;
La figure 3 est une représentation illustrant le déroulement en continu des première et deuxième bandes, la deuxième bande étant attachée à la première bande avec un décalage latéral ;
La figure 4 est une représentation schématique en perspective illustrant le déroulement en continu d'une première bande et le positionnement et la fixation d'une pluralité de deuxièmes bandes sous forme de feuilles sur la première bande, avec un décalage latéral ;
La figure 5 est une représentation en perspective illustrant le repliage des bords longitudinaux des première et deuxième bandes, en chevauchement les uns sur les autres pour constituer le corps du sac ;
La figure 6 est une représentation schématique en coupe longitudinale illustrant le repliage des fonds des sacs externe et interne en vue de les coller sur la paroi arrière du sac externe par l'intermédiaire d'une bande rapportée ;
La figure 7 est une représentation schématique en perspective illustrant le sac d'emballage selon l'invention, dont le fond est refermé avec une bande rapportée.

### DESCRIPTION DETAILLEE DE L'INVENTION

En référence aux figures 1 et 2, l'invention concerne un sac d'emballage (1) constitué d'un sac externe (2) et d'un sac interne (3), attachés l'un à l'autre, au moins au niveau de leur ouverture (2e ; 3e) de remplissage, par des moyens (5) d'attache temporaire.

Ainsi, après avoir utilisé le sac d'emballage (1), l'utilisateur peut détacher le sac interne (3) et facilement traiter les sacs externe (2) et interne (3) séparément l'un de l'autre en vue de leur recyclage.

Plus précisément, les sacs interne (3) et externe (2) sont chacun réalisé à partir d'un film, par exemple d'une épaisseur inférieure à 250 µm, et soumis à des opérations connues et successives de pliage et soudage, en vue de former des sacs comprenant chacun, une paroi avant (2a ; 3a) et une paroi arrière (2b ; 3b) reliées par des soufflets (2c ; 3c), un fond (2d ; 3d), et une ouverture (2e ; 3e) de remplissage.

Le film constituant chacun des sacs interne (3) et externe (2) peut être de tout type approprié, en fonction de l'application désirée.

Par exemple, les sacs interne (3) et externe (2) sont réalisés dans des matières identiques ou différentes. Par ailleurs, le film constituant les sacs interne (3) et externe (2) peut être un film multicouche, ou bien un film constitué d'une seule couche.

La composition des sacs interne (3) et externe (2) dépend de l'application désirée, et des contraintes de celle-ci, et est bien connue de l'état de la technique.

Par exemple, le sac interne (3) peut être un sac étanche permettant une certaine conservation des produits contenus dans le sac, tandis que le sac externe (2) peut être un sac par exemple en papier, permettant une communication visuelle et commerciale du sac d'emballage (1), et un recyclage facilité.

Le film qui constitue les sacs interne (3) ou externe (2) peut être par exemple réalisé en polyéthylène ou en polytéréphtalate d'éthylène, éventuellement complexé avec du polypropylène ou toute autre matière bien connue de l'état de la technique.

Pour attacher les sacs interne (3) et externe (2) l'un avec l'autre, il est possible d'utiliser un adhésif, de la colle, de réaliser des points de soudure ou de complexage localisés.

Ces moyens d'attache (5) temporaire permettent à l'utilisateur de pouvoir, après utilisation, détacher manuellement et séparer les sacs interne (3) et externe (2) l'un de l'autre.

Les moyens d'attache (5) temporaire peuvent être également positionnés en tous points des parois avant (2a ; 3a) et arrière (2b ; 3b), par exemple en leur milieu, au niveau de leurs bordures, et aussi éventuellement au niveau du fond (2d ; 3d) des sacs interne (3) et externe (2).

L'invention concerne également un procédé de fabrication en continu d'une pluralité de sacs d'emballage (1).

Selon le procédé, les sacs d'emballage (1) sont réalisés en continu à partir d'une première bande (A) d'un film, déroulée en continu et destinée à former les sacs externes (2).

Au moins une deuxième bande (B) d'un film destiné à former les sacs internes est positionnée et attachée sur la première bande (A) par les moyens d'attache (5) temporaire.

Cette deuxième bande (B) est soit unique selon l'invention, voir figure 3, soit constituée d'une pluralité de feuilles, voir figure 4.

En référence à la figure 3, et lorsque le procédé met en oeuvre une unique deuxième bande (B), celle-ci est déroulée en continu et est superposée à la première bande (A), dans le même sens. Des moyens d'attache (5) temporaire positionnés sur des zones des première et deuxième bandes (A, B) destinées à être positionnées au moins aux niveaux des ouvertures de remplissage (3e, 2e) des sacs interne (3) et externe (2) solidarisent les deux bandes (A, B) l'une à l'autre. Ces moyens d'attache (5) temporaire permettront la séparation des deux sacs (2, 3) tout en ayant permis l'utilisation optimale de l'emballage au préalable : tel que remplissage, versement, ...

Les première et deuxième bandes (A, B) subissent ensuite des opérations successives de pliage, de soudage, et de coupe pour former les sacs d'emballage (1), avec ou non des soufflets (3c, 2c).

En référence à la figure 4, et lorsque le procédé met en oeuvre des deuxièmes bandes (B) sous la forme d'une pluralité de feuilles, celle-ci est positionnée et attachée à intervalles réguliers sur la première bande (A). Chaque feuille présente une surface correspondant à la surface désirée du sac interne (3).

Les sacs interne (3) et externe (2), bien entendu de dimensions complémentaires et ajustées, peuvent comprendre tous deux des fonds (2d ; 3d) plats.

En référence à la figure 5, et pendant les opérations successives de pliage, les bords longitudinaux (B1, B2) de la ou des deuxième(s) bandes sont repliés l'un vers l'autre et fixés ensemble, par exemple par soudure ou toute autre technique, et les bords longitudinaux (A1, A2) de la première bande (A) sont repliés l'un vers l'autre et fixés ensemble, par exemple par soudure ou toute autre technique, pour définir les parois avant (3a, 2a) et arrière (3b, 2b) des sacs interne (3) et externe (4).

Pour faciliter cette opération, les première et deuxième bandes (A, B) peuvent être positionnées l'une sur l'autre avec un décalage latéral, voir figures 3, 4 et 5, de sorte à créer des zones de chevauchement entre les bords longitudinaux (A1, A2) et (B1, B2) de chaque bande (A, B).

Après ces opérations, on obtient un sac interne (3) superposé au sac externe (2), avec les soufflets (2c ; 3c) des deux sacs imbriqués l'un dans l'autre.

En référence aux figures 6 et 7, et pour fermer le fond (3d, 2d) des sacs interne (3) et externe (2) préalablement conformés et agencés l'un dans l'autre avec le procédé mettant en oeuvre une seule deuxième bande (B), le procédé comprend une étape consistant à replier ensemble les fonds (3d, 2d) des sacs interne (3) et externe (2) et à les coller sur la paroi avant (2a) ou arrière (2c) du sac externe (2) par l'intermédiaire d'une bande rapportée (C).

La bande rapportée (C) comprend avantageusement des moyens (6) de découpe ou de déchirement, tel qu'un ligne de prédécoupe, une languette, etc... pour libérer les fonds (3d, 2d) repliés et faciliter la séparation des sacs interne (3) et externe (2).

Selon l'invention où le procédé met en oeuvre une unique deuxième bande (B), déroulée en continu, celle-ci peut être attachée à la première bande (A) uniquement au niveau de zones destinées à être positionnées aux niveaux des ouvertures de remplissage (3e, 2e) des sacs interne (3) et externe (2), puisque les fonds (3d, 2d) des sacs sont fermés par repliage comme mentionné ci-avant.

En revanche, dans le cas où le procédé met en oeuvre une pluralité de deuxièmes bandes (B) sous forme de feuilles, celle-ci est attachée à la première bande (A) sur des zones destinées à être positionnées aux niveaux des ouvertures de remplissage (3e, 2e) des sacs interne (3) et externe (2), et des fonds (3d, 2d).

## Revendications

1. Sac d'emballage de produits alimentaires (1) comprenant un sac externe (2) comprenant une paroi avant (2a) et une paroi arrière (2b), reliées par des soufflets (2c), un fond (2d), et une ouverture (2e) de remplissage, un sac interne (3) comprenant au moins, une paroi avant (3a) et une paroi arrière (3b), reliées par des soufflets (3c), un fond (3d), et une ouverture (3e) de remplissage, les sacs interne (3) et externe (2) étant attachés l'un à l'autre, au moins au niveau de leur ouverture (2e ; 3e) de remplissage, par des moyens (5) d'attache temporaire, les parois avant (3a) et arrière (3b) du sac interne (3) sont superposées avec les parois avant (2a) et arrière (2b) du sac externe (2), et les soufflets (2c ; 3c) des sacs externe (2) et interne (3) sont superposés et imbriqués les uns dans les autres, ***caractérisé* en ce que** les sacs externe (2) et interne (3) présentent des fonds (2d ; 3d) plats repliés ensemble et collés sur la paroi avant (2a) ou arrière (2b) du sac externe (2) par l'intermédiaire d'une bande rapportée (C).

2. Sac d'emballage (1) selon la revendication 1, ***caractérisé* en ce que** les sacs interne (3) et externe (2) sont attachés l'un à l'autre par un adhésif, par collage, ou soudage localisé.

3. Sac d'emballage (1) selon l'une des revendications précédentes, ***caractérisé* en ce que** les sacs interne (3) et externe (2) sont également attachés l'un à l'autre au niveau de leurs parois avant (2a ; 3a) et arrière (2b ; 3b) et/ou au niveau de leur fond (2d ; 3d).

4. Sac d'emballage (1) selon l'une des revendications précédentes, ***caractérisé* en ce que** les sacs interne (3) et externe (2) sont réalisés dans des matières différentes.

5. Sac d'emballage (1) selon la revendication 1, ***caractérisé* en ce que** la bande rapportée (C) comprend des moyens (6) de découpe ou de déchirement pour libérer les fonds (2d ; 3d) repliés et faciliter la séparation des sacs interne (3) et externe (2).

6. Procédé de fabrication en continu d'une pluralité de sacs d'emballage (1) selon la revendication 1, ***caractérisé* en ce que** les sacs (1) sont réalisés en continu à partir d'une première bande (A) d'un film destiné à former les sacs externes (2) sur laquelle est positionnée une seule deuxième bande (B) d'un film déroulée en continue et positionnée et attachée sur la première bande (A), ladite deuxième bande (B) est destinée à former les sacs internes (3), la deuxième bande (B) étant attachée à la première bande (A) avec des moyens (5) d'attache temporaire positionnés sur des zones des première et deuxième bandes (A, B) destinées à être positionnées au moins aux niveaux des ouvertures de remplissage (3e, 2e) des sacs interne (3) et externe (2), les première et deuxième bandes (A, B) subissent ensuite des opérations successives de pliage, de soudage, et de coupe pour former les sacs d'emballage (1) dont les fonds ne sont pas encore fermés, et **en ce que** pour fermer les fond (3d, 2d) des sacs interne (3) et externe (2) préalablement conformés et agencés l'un dans l'autre, le procédé comprend une étape consistant à replier ensemble les fonds (3d, 2d) des sacs interne (3) et externe (2) et à les coller sur la paroi avant (2a) ou arrière (2b) du sac externe (2) par l'intermédiaire d'une bande rapportée (C).

7. Procédé selon la revendication 6, ***caractérisé* en ce que**, pendant les opérations successives de pliage, les bords longitudinaux (B1, B2) de la deuxième bande (B) sont repliés l'un vers l'autre et fixés ensemble, et les bords longitudinaux (A1, A2) de la première bande (A) sont repliés l'un vers l'autre et fixés ensemble, pour définir les parois avant (3a, 2a) et arrière (3b, 2b) des sacs interne (3) et externe (2).

8. Procédé selon la revendication 7, ***caractérisé* en ce que** la deuxième bande (B) est positionnée sur la première bande (A) avec un décalage latéral de sorte à faciliter l'opération de fixation des bords longitudinaux (A1, A2 - B1, B2) entre eux desdites première et deuxième bandes (A, B).

## Patentansprüche

1. Lebensmittelverpackungstasche (1) mit einer äußeren Tasche (2), die eine Vorderwand (2a) und eine Rückwand (2b) aufweist, die durch Falten (2c) verbunden sind, einen Boden (2d) und eine Füllöffnung (2e), und einer inneren Tasche (3), die zumindest eine Vorderwand (3a) und eine Rückwand (3b) aufweist, die durch Falten (3c) verbunden sind, einen Boden (3d) und eine Füllöffnung (3e). Die innere (3) und äußere (2) Tasche sind mindestens an ihren Füllöffnungen (2e; 3e) temporär durch Befestigungsmittel (5) miteinander verbunden. Die Vorderwand (3a) und Rückwand (3b) der inneren Tasche (3) überlappen mit der Vorderwand (2a) und Rückwand (2b) der äußeren Tasche (2), und die Falten (2c; 3c) der äußeren (2) und inneren (3) Taschen überlappen und sind ineinander verkeilt. Die äußere (2) und innere (3) Tasche weisen zusammengefaltete flache Böden (2d; 3d) auf, die durch eine angebrachte Borte (C) auf der Vorderwand (2a) oder Rückwand (2b) der äußeren Tasche (2) befestigt sind.

2. Verpackungstasche (1) gemäß Anspruch 1, **dadurch gekennzeichnet, dass** die innere (3) und äußere (2) Tasche mit einem Klebstoff, durch Kleben oder punktuelles Schweißen miteinander verbunden sind.

3. Verpackungstasche (1) gemäß einem der vorhergehenden Ansprüche, **dadurch gekennzeichnet, dass** die innere (3) und äußere (2) Tasche auch an ihren Vorderwänden (2a; 3a) und Rückwänden (2b; 3b) und/oder an ihren Böden (2d; 3d) miteinander verbunden sind.

4. Verpackungstasche (1) gemäß einem der vorhergehenden Ansprüche, **dadurch gekennzeichnet, dass** die innere (3) und äußere (2) Tasche aus unterschiedlichen Materialien hergestellt sind.

5. Verpackungstasche (1) gemäß Anspruch 1, **dadurch gekennzeichnet, dass** die angebrachte Borte (C) Mittel (6) zum Ausschneiden oder Aufreißen enthält, um die zusammengefalteten Böden (2d; 3d) freizugeben und die Trennung der inneren (3) und äußeren (2) Taschen zu erleichtern.

6. Verfahren zur kontinuierlichen Herstellung einer Vielzahl von Verpackungstaschen (1) gemäß Anspruch 1, **gekennzeichnet durch** die kontinuierliche Herstellung der Taschen (1) aus einem ersten Streifen (A) eines Films, der dazu dient, die äußeren Taschen (2) zu bildenund auf dem ein einziger zweiter Streifen (B) eines kontinuierlich abgewickelten Films positioniert und auf dem ersten Streifen (A) befestigt ist. Der zweite Streifen (B) ist dazu bestimmt, die inneren Taschen (3) zu bilden. Der zweite Streifen (B) ist mit Befestigungsmitteln (5) auf dem ersten Streifen (A) positioniert, die in Bereichen der ersten und zweiten Streifen (A, B) angebracht sind und zumindest auf Höhe der Füllöffnungen (3e, 2e) der inneren (3) und äußeren (2) Taschen positioniert sind. Anschließend unterliegen die ersten und zweiten Streifen (A, B) aufeinanderfolgenden Vorgängen des Zusammenfaltens, des Schweißens und des Schneidens, um die Verpackungstaschen (1) zu bilden, deren Böden noch nicht verschlossen sind. Um die zuvor geformten und ineinander angeordneten Böden (3d, 2d) der inneren (3) und äußeren (2) Taschen zu verschließen, umfasst das Verfahren einen Schritt, bei dem die zusammengefalteten Böden (3d, 2d) der inneren (3) und äußeren (2) Taschen zusammengefaltet und **durch** eine angebrachte Borte (C) auf der Vorderwand (2a) oder Rückwand (2b) der äußeren Tasche (2) befestigt werden.

7. Verfahren gemäß Anspruch 6, **dadurch gekennzeichnet, dass** während der aufeinanderfolgenden Zusammenfaltungsoperationen die Längskanten (B 1, B2) des zweiten Streifens (B) gegeneinander gefaltet und fixiert werden, und die Längskanten (A1, A2) des ersten Streifens (A) gegeneinander gefaltet und fixiert werden, um die Vorderwände (3a, 2a) und Rückwände (3b, 2b) der inneren (3) und äußeren (2) Taschen zu definieren.

8. Verfahren gemäß Anspruch 7, **dadurch gekennzeichnet, dass** der zweite Streifen (B) auf dem ersten Streifen (A) mit einer seitlichen Verschiebung positioniert wird, um die Fixierung der Längskanten (A1, A2 - B 1, B2) der ersten und zweiten Streifen (A, B) zu erleichtern.

## Claims

1. Food packaging bag (1) comprising an outer bag (2) comprising a front wall (2a) and a back wall (2b), connected by gussets (2c), a bottom (2d), and a filling opening (2e), an inner bag (3) comprising at least a front wall (3a) and a back wall (3b), connected by gussets (3c), a bottom (3d), and a filling opening (3e), wherein the inner (3) and outer (2) bags are attached to each other, at least at the level of their filling openings (2e; 3e), by temporary attachment means (5), the front (3a) and back (3b) walls of the inner bag (3) are superimposed with the front (2a) and back (2b) walls of the outer bag (2), and the gussets (2c; 3c) of the outer (2) and inner (3) bags are superimposed and nested into each other, **characterized in that** the outer (2) and inner (3) bags have flat bottoms (2d; 3d) folded together and adhered to the front (2a) or back (2b) wall of the outer bag (2) through an attached strip (C).

2. Packaging bag (1) according to claim 1, **characterized in that** the inner (3) and outer (2) bags are attached to each other by adhesive, glue, or localized welding.

3. Packaging bag (1) according to any preceding claim, **characterized in that** the inner (3) and outer (2) bags are also attached to each other at their front (2a; 3a) and back (2b; 3b) walls and/or at their bottom (2d; 3d).

4. Packaging bag (1) according to any preceding claim, **characterized in that** the inner (3) and outer (2) bags are made of different materials.

5. Packaging bag (1) according to claim 1, **characterized in that** the attached strip (C) includes means (6) for cutting or tearing to release the folded bottoms (2d; 3d) and facilitate the separation of the inner (3) and outer (2) bags.

6. Continuous manufacturing method of a plurality of packaging bags (1) according to claim 1, **characterized in that** the bags (1) are continuously produced from a first strip (A) of a film intended to form the outer bags (2) onto which a single second strip (B) of a film, unrolled continuously, is positioned and attached to the first strip (A), said second strip (B) intended to form the inner bags (3), the second strip (B) being attached to the first strip (A) with temporary attachment means (5) positioned on areas of the first and second strips (A, B) intended to be positioned at least at the level of the filling openings (3e, 2e) of the inner (3) and outer (2) bags, the first and second strips (A, B) then undergoing successive folding, welding, and cutting operations to form the packaging bags (1) with the bottoms not yet closed, and **in that**, to close the bottoms (3d, 2d) of the previously shaped and arranged inner (3) and outer (2) bags, the method includes a step of folding the bottoms (3d, 2d) of the inner (3) and outer (2) bags together and adhering them to the front (2a) or back (2b) wall of the outer bag(2) through an attached strip (C).

7. Method according to claim 6, **characterized in that**, during the successive folding operations, the longitudinal edges (B 1, B2) of the second strip (B) are folded towards each other and fixed together, and the longitudinal edges (A1, A2) of the first strip (A) are folded towards each other and fixed together, to define the front (3a, 2a) and back (3b, 2b) walls of the inner (3) and outer (2) bags.

8. Method according to claim 7, **characterized in that** the second strip (B) is positioned on the first strip (A) with a lateral offset to facilitate the operation of fixing the longitudinal edges (A1, A2 - B 1, B2) of said first and second strips (A, B) together.
